# EUROPÄISCHE PATENTSCHRIFT

(11) **EP 3 743 932 B1**
(45) Veröffentlichungstag und Bekanntmachung des Hinweises auf die Patenterteilung: **30.10.2024**
(21) Anmeldenummer: 19701503.5
(22) Anmeldetag: 22.01.2019
(51) Int. Cl.: H01H 1/60, H01H 37/00, H01H 35/42, H03K 3/00

(54) **KONTAKTSCHUTZBESTROMUNG**
CONTACT PROTECTION ENERGIZATION
ALIMENTATION EN COURANT POUR PROTECTION DE CONTACT

(30) Priorität: 24.01.2018 DE 102018101517
(43) Veröffentlichungstag der Anmeldung: 02.12.2020
(73) Patentinhaber: ebm-papst Mulfingen GmbH & Co. KG, 74673 Mulfingen (DE)
(72) Erfinder: SCHNEIDER, Alex, 74653 Künzelsau (DE); BOLLGÖNN, Oliver, 74626 Bretzfeld (DE)
(74) Vertreter: Staeger & Sperling Partnerschaftsgesellschaft mbB
(86) Internationale Anmeldenummer: PCT/EP2019/051520
(87) Internationale Veröffentlichungsnummer: WO 2019/145309

(56) Entgegenhaltungen:
- JP-A- H0 714 463
- JP-A- H08 106 834
- US-A- 5 523 633

## Beschreibung

Die Erfindung betrifft eine Schaltungsanordnung und ein Verfahren zum Erzeugen zyklisch aufeinanderfolgender Stromimpulse an zu reinigenden Kontakten eines Sollwertwächters.

Kontakte, insbesondere bei Temperaturwächtern ändern sich aufgrund von Kontaktkorrosion resultierend aus Feuchtigkeits- und Temperatureinwirkung, so dass sich die erforderlichen Kontakteigenschaften nach und nach verschlechtern. Aus dem Stand der Technik sind dazu zwei generelle Verfahren zur Vermeidung der Korrosionsbildung an Kontaktstellen bekannt. Der sogenannte Reinigungsprozess den man auch als den Freibrennungsprozess bezeichnet. Dieser Reinigungsprozess wird mit Überspannung an den Kontaktstellen oder durch einen hohen Stromfluss über die Kontaktflächen erreicht. Dabei wird der Reinigungsprozess zeitlich getrennt zur Signalabfrage und mit derselben Amplitudenhöhe am Kontakt durchgeführt, um eine nachteilige Einflussnahme infolge der Strom- und Spannungseinprägung auf die Signalabfrage zu vermeiden.

Aus der DE 3910405 A1 ist zum Beispiel eine Schaltungsanordnung zum Steuern der elektrischen Leistung für einen Verbraucher bekannt, bei der mit Hilfe eines mechanischen Codierschalters ein elektrischer Sollwert eingestellt wird und dieser Sollwert abgefragt wird und bei der die mechanischen Kontakte mit Hilfe von Stromimpulsen gereinigt werden, wobei die Abfragestromimpulse und die Reinigungsstromimpulse zeitlich getrennt voneinander erfolgen.

Aus der DE 101 24 910 A1 ist ein gattungsbildendes Verfahren zum Erfassen von Schaltzuständen eines Betätigungselementes eines Kraftfahrzeuges bekannt, bei dem eine mit den Bedienelementen verbundene Stromquelle einen gepulsten Freibrennstrom erzeugt, wobei die Pulsdauer bzw. die Wiederholungsrate dieses gepulsten Freibrennstromes und dessen Amplitude so gewählt werden, dass ein ausreichender Wert des Freibrennstromes zur Verfügung steht und ein ausreichendes Spannungssignal zur Erfassung des Schaltzustandes des Bedienelementes geliefert wird.

Ferner ist aus der 100 43 755 A1 ein Verfahren zum Erfassen von Schaltzuständen eines Betätigungselementes einer Kraftfahrzeugelektronik mit einer Bewertungseinheit bekannt, bei dem der Schaltzustand mittels einer schaltbaren Energiequelle mit einer Energiestärke abgefragt wird, so dass ein zu schaltender Strom im Wesentlichen im Bereich einer Nennstromstärke des Betätigungsmittels liegt, um damit ein Freibrennen der Kontakte des Schalters zu bewirken, so dass einer Schlechtkontaktierung aufgrund von Verschmutzung bzw. Verrußung der Kontakte vorgebeugt werden kann.

Aus der EP 1 240 654 B1 ist ein Verfahren zur Erzeugung eines Freibrennstromes bekannt, bei welchem mehrere Schalter hinsichtlich ihrer Schalterstellung überwacht werden und bei geschlossenem Schalter ein PWMmodulierter Freibrennstrom über die geschlossenen Kontakte geführt wird, wobei die Höhe dieses Freibrennstromes in Abhängigkeit der Anzahl der geschlossenen Schalter eingestellt wird. Wenn auch bei diesen oben beschriebenen bekannten Verfahren während des geschlossenen Zustandes die Bestromung des Schalters nicht kontinuierlich, sondern mit einem PWMmodulierten Strom erfolgt, ist bspw. bei über eine lange Zeitdauer geschlossenen Schaltern bzw. Betätigungselementen ein hoher Stromverbrauch in Kauf zu nehmen.

Aus den Druckschriften JP H07 14463 A, JP H08 106834 A und US 5 523 633 A sind Schaltungsanordnungen bekannt, um Kontakte zu reinigen.

Die zuvor genannten Verfahren lassen sich einerseits nicht ohne weiteres auf Temperaturwächter und deren Kontakte übertragen und besitzen auch diverse Nachteile, die es zu umgehen gilt.

Nachteilig ist zum einen, dass die Signalabfrage der Auswerteschaltung bei den Verfahren nur zyklisch erfolgt, da der erforderliche Reinigungsstrom den Messwert bei der Signalabfrage verfälscht. Ferner wird entweder zusätzlich eine Auswertespannung zur Kontaktbewertung benötigt oder muss beim Freibrennvorgang ein erhöhter Gleichstrom über eine längere Zeit fließen.

Ebenso sind Synchronisationsvorgänge zwischen dem Messen und Freibrennen nötig, die es zu vermeiden gilt. Weiter wünschenswert ist der Entfall von Zusatzschaltungen für die Überspannungserzeugung für den Freibrennprozess.

Der Erfindung liegt deshalb die Aufgabe zugrunde, vorbesagte Nachteile zu überwinden und eine verbesserte Vorrichtung sowie ein verbessertes und einfach zu realisierendes Verfahren vorzuschlagen, um die Kontaktkorrosion und Kontaktverschmutzung sowie die damit einhergehenden Qualitätsverluste der Kontakte zu reduzieren bzw. die Kontaktqualität über einen längeren Zeitraum auf hohem Niveau erhalten zu können.

Diese Aufgabe wird durch die Merkmalskombination gemäß Anspruch 1 gelöst.

Ein Grundgedanke der Erfindung liegt darin eine Schaltungsanordnung zur Steuerung des Freibrennungsvorganges direkt in den Signalkreis des Thermowächters zu integrieren. Dabei ist insbesondere eine zyklische Reinigung der Kontakte vorgesehen, die zeitgleich mit der Signalabfrage durchgeführt wird, so dass diese kontinuierlich stattfinden kann.

Erfindungsgemäß ist hierzu eine Schaltungsanordnung zum Erzeugen zyklisch aufeinanderfolgender Stromimpulse an zu reinigenden Kontakten eines Sollwertwächters (wie z. B. eines Sensors oder Temperaturwächters) vorgesehen, der zum kontinuierlichen Abfragen eines zu überwachenden Sollwertsignals (z. B. die Motortemperatur) einen Signalstromkreis mit einem Widerstand R1 ausbildet und dieser Widerstand das Verhalten eines Schaltwächters aufweist, der sich im Sollbereich (Sollwert zwischen unterem und oberem Grenzwert) eines zu überwachenden Sollwertes im sperrenden d. h. im hochohmigen Zustand und außerhalb dieses Sollbereichs in einem eine Steuerstrom durchlassenden d. h. niederohmigen Zustand befindet, wobei die Schaltungsanordnung mit dem Signalstromkreis integriert ausgebildet ist und wobei die Kontakte mit Hilfe von zyklischen Stromimpulsen gereinigt werden während die zyklischen Stromimpulse jeweils zeitgleich mit der Signalabfrage des Sollwertes im Signalstromkreises von der Schaltungsanordnung erzeugt werden.

In einer bevorzugten Ausführungsform der Erfindung ist hierzu vorgesehen, dass im Signalstromkreis (zur Abfrage der Sollwerte) der Widerstand R1 vor dem Eingang eines Optokoppler geschaltet ist und bei Durchlass eines Steuerstrom einen im Optokoppler integrierten den Schaltkreis bzw. den Leitungszweig im Schaltkreis durchschaltenden Fototransistor mittels der aufleuchtenden d.h. bestromten LED des Optokopplers durchgesteuert wird.

Weiter vorteilhaft ist es, wenn im Leitungszweig des Schaltkreises ein erster Widerstand R7 und dazu in Serie ein Mess-Widerstand R11 integriert ist und eine Messvorrichtung vorgesehen ist, um aus dem Messwert des Stroms oder der korrespondierenden Spannung an dem Mess-Widerstand den Durchlasszustand oder den Sperrzustand des Widerstands R1 zu ermitteln.

In der erfindungsgemäßen Ausgestaltung ist vorgesehen, dass die Schaltungsanordnung die in Anspruch 1 definierten Komponenten aufweist:
a. einen Komparator,
b. einen Mosfet dessen Steueranschluss mit dem Ausgang des Komparators verbunden ist, um abhängig von der angelegten Spannung am Komparator den Mosfet durchzuschalten,
c. einen ersten elektrisch aufladbaren Energiespeicher (vorzugsweise gebildet aus zwei parallel geschalteten Kondensatoren C1, C4) mit einem ersten Anschluss zwischen dem Widerstand (der das Verhalten eines Schaltwächters aufweist) und dem Eingang des Optokopplers und einem zweiten Anschluss, der sowohl mit zwei in Parallelschaltung verbundenen Lade-Widerständen als auch mit dem Ausgang des Mosfets verbunden ist,
d. einen zweiten elektrisch aufladbaren Energiespeicher (vorzugsweise einen Kondensator C2) der an einem Anschluss mit dem Komparator und an dem anderen Anschluss mit einem geeignet proportionierten Vorwiderstand verbunden ist,
e. wobei der Lade-Widerstand für den ersten Energiespeicher abhängig von wenigstens einem eine Umgebungsbedingung repräsentierenden Messwert, seinen Widerstandswert ändert, so dass sich dadurch die Auflade und Entladezeit des ersten und /oder zweiten Energiespeichers jeweils so verändert, dass sich in der Folge die Zykluszeit und/oder die Amplituden der von der Schaltungsanordnung erzeugten zyklischen Stromimpulse entsprechend ändern.

Es ist weiter mit Vorteil vorgesehen, dass der Lade-Widerstand für den ersten Energiespeicher ein Widerstand eines Sensors darstellt, vorzugsweise eines Temperatursensors oder eines Feuchtesensors.

Weiter vorteilhaft ist es, wenn bei ansteigendem Messwert der Widerstand des Lade-Widerstands für den ersten Energiespeicher abnimmt und umgekehrt bei sinkendem Messwert der Widerstand zunimmt, so dass dies einerseits einen Einfluss auf dessen Spannungspegel und in der Folge auf die Zykluszeit der Stromimpulse hat.

In einer ebenfalls vorteilhaften Ausgestaltung der erfindungsgemäßen Schaltung ist vorgesehen, dass die Schaltungsanordnung ferner folgende Konfiguration aufweist, nämlich wenigstens einen Spannungsteiler aus zwei Widerständen R3, R4, wobei der Mittelabgriff des Spannungsteilers mit dem Eingang des genannten Komparators verbunden ist und der eine Widerstand des Spannungsteilers mit dem Anschluss des zweiten aufladbaren Energiespeichers verbunden ist, so dass sich je nach Ladepegel des zweiten Energiespeichers das angelegte Potential am Eingang des Komparators verändert.

Ein weiterer Aspekt der vorliegenden Erfindung betrifft ein Verfahren zum Erzeugen zyklisch aufeinanderfolgender Stromimpulse an zu reinigenden Kontakten eines Sollwertwächters mit einer wie zuvor beschriebenen Schaltungsanordnung, wobei sich die Zykluszeit und/oder die Amplituden der von der Schaltungsanordnung erzeugten zyklischen Stromimpulse in Abhängigkeit von einem eine Umgebungsbedingung repräsentierenden Messwert, der mittels eines Sensors der Schaltung erfasst wird, bestimmungsgemäß ändert.

Besonders vorteilhaft ist es, wenn im Fall, dass ein Strom über die LED des Optokopplers im niederohmigen Durchlasszustand des Widerstands R1 fließt und diese den Fototransistor des Optokopplers durchsteuert, wodurch der Leitungszweig im Schaltkreis, umfassend die Widerstände R7 und R11 von Strom durchflossen wird und dadurch am Widerstand R11 mittelbar die Durchlass- oder Sperrstellung des Widerstands R1 detektiert wird, wobei über Lade-Widerstände zwei voneinander getrennte aufladbare elektrische Energiespeicher jeweils aufgeladen werden und durch Änderung des veränderlichen Lade-Widerstands in Abhängigkeit einer Umgebungsbedingung der jeweilige Lade-Zustand des ersten Energiespeichers stärker beeinflusst wird, als der Lade-Zustand des zweiten Energiespeichers, welcher ausgebildet ist die Periodendauer der Stromimpulse zu bestimmen, wobei bei abnehmendem Lade-Widerstand am ersten Energiespeicher, aufgrund einer sich ändernden Umgebungsbedingung der erste Energiespeicher vor dem Entladevorgang über den Widerstand auf eine vergleichsweise höhere Spannung aufgeladen wird, bis der zweite Energiespeicher die Refrenzspannungshöhe, die mit einem Spannungsteiler gebildet aus den Widerständen R3 und R4 für den Komparator eingestellt wird, erreicht und bei Überschreiten der Spannungshöhe am Energiespeicher im Aufladeprozess der Referenzspannung des Komparators der Ausgang des Komparators auf High-Pegel-Höhe gezogen wird, wodurch ein damit verbundener Mosfet durchgesteuert wird und dadurch wiederum der erste Energiespeicher zur Erzeugung eines Stromimpulses direkt über den Widerstand entladen wird.

In einer vorteilhaften Ausführungsform des erfindungsgemäßen Verfahrens ist vorgesehen, dass die überprüfte Umgebungsbedingung die Umgebungstemperatur ist, wobei bei steigender Umgebungstemperatur der erste Energiespeicher auf einen vergleichsweise zu einer niedrigeren Umgebungstemperatur weiter erhöhten Spannungspegel bei gleichzeitig verkürzter Periodendauer aufgeladen wird, wodurch die Anzahl der Entladevorgänge über den Widerstand(R1 pro Zeitintervall erhöht wird, was zu einer kürzeren Zykluszeit der zur Reinigung der Kontakte erzeugten Stromimpulse führt.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: ein Ausführungsbeispiel einer erfindungsgemäßen Schaltungsanordnung;
- Fig. 2: ein Diagramm mit Reinigungsstromimpulsen bei einer Umgebungstemperatur von -40° C und
- Fig. 2: ein Diagramm mit Reinigungsstromimpulsen bei einer Umgebungstemperatur von 100° C.

Im Folgenden wird die Erfindung anhand eines ausgewählten Ausführungsbeispiels mit Bezug auf die Figuren 1 bis 3 näher erläutert.

In der Figur 1 ist ein Ausführungsbeispiel einer erfindungsgemäßen Schaltungsanordnung 1 gezeigt. Die Schaltungsanordnung 1 ist ausgebildet zum Erzeugen zyklisch aufeinanderfolgender Stromimpulse I1, ...In, wie diese beispielhaft für zweit unterschiedliche Umgebungstemperaturen in den Figuren 2 und 3 gezeigt sind. Bei der Umgebungstemperatur von -40° C, wie in der Figur 2 ersichtlich, ist die Anzahl der von der Schaltungsanordnung 1 erzeugten Stromimpulse pro Zeitintervall geringer, als im Fall der Umgebungstemperatur von 100° C. Mit der jeweils gestrichelten Linie TW ist das Temperaturwächter-Überwachungssignal dargestellt, welches gleichzeitig mit der Erzeugung der Stromimpulse, davon unbeeinflusst zeitgleich erfasst werden kann.

Die Schaltungsanordnung leitet die besagten Stromimpulse I1, ... In an die zu reinigenden Kontakte des Sollwertwächters, der zum kontinuierlichen Abfragen eines zu überwachenden Sollwertsignals V1 einen Signalstromkreis SIK mit einem Widerstand R1 ausbildet und der Widerstand R1 das Verhalten eines Schaltwächters aufweist, der sich im Sollbereich eines zu überwachenden Sollwertes im sperrenden hochohmigen Zustand und außerhalb dieses Sollbereichs in einem eine Steuerstrom durchlassenden niederohmigen Zustand befindet.

Ein Temperaturwächter, stellt in seiner Funktion einen NC-Kontakt in Relais-Betrachtung dar. Dieser wird z. B. in der Motor- bzw. in der Kältetechnik an einem Motor oder Kompressor positioniert. Wird die zulässige Temperatur (obere Sollwerttemperatur) an dem Temperaturwächter überschritten, so wird der Kontakt über die Bimetall-Auslenkung geöffnet. Das beschriebene Verhalten eines solchen Temperaturwächters wird in der Schaltungsanordnung nach Figur 1 über die Widerstandshöhe des Widerstands R1 dargestellt. Die Quelle V1 beschreibt z. B. ein an die Kommutierungselektronik eines Motors angeschlossenes internes oder externes zu überwachendes Signal. Zur Signalquelle V1 ist ein Spannungsteiler aus den beiden Widerständen R3, R4 parallel geschaltet, wobei der Mittelabgriff (Mi) des Spannungsteilers mit dem Eingang eines Komparators U1 verbunden ist.

Die Schaltungsanordnung 1 weist ferner einen Mosfet M1 auf, dessen Steueranschluss mit dem Ausgang des Komparators U1 (hier über eine Diode D2) verbunden ist, um abhängig von dem Spannungspegel am Eingang des Komparators U1 den Mosfet M1 durchzuschalten.

Weiter sind die elektrisch aufladbaren Energiespeicher C1, C4 und C2 in Form von Kondensatoren in der Schaltung vorgesehen.

Der erste aufladbare Energiespeicher ist aus der Parallelschaltung der beiden Kondensatoren C1, C4 gebildet zu denen jeweils ein Lade-Widerstand R6 bzw. R10 vorgeschaltet ist. Die Parallelschaltung der Kondensatoren C1, C4 ist mit einem ersten Anschluss zwischen dem Widerstand R1 und dem Eingang des Optokopplers U2 angeschlossen und ist mit seinem zweiten Anschluss, mit der Parallelschaltung der Lade-Widerständen R6 und R10 als auch mit dem Ausgang des Mosfets M1 verbunden.

Der zweite aufladbare Energiespeicher C2 ist ein einzelner Kondensator der mit seinem Anschluss mit dem Komparator U1 (über den Spannungsteiler) und an dem anderen Anschluss mit dem Lade-Widerstand R5 verbunden ist. Vor dem Lade-Widerstand R5 ist ein eine Diode D1 geschaltet.

Der Optokoppler U2 umfasst in der Steuerstrecke eine Diode D3 und im Schaltkreiszweig des Schaltkreises SK einen Fototransistor F. Im Fall, dass ein Strom vom Widerstand R1 über die LED des Optokopplers U2 bei Durchlass des Widerstands R1 fließt, steuert diese den Fototransistor F durch, wodurch der Leitungszweig im Schaltkreis SK, umfassend die Widerständen R7 und R11 von Strom durchflossen wird und dadurch am Widerstand R11 mittelbar die Durchlass- oder Sperrstellung des Widerstands R1 detektiert wird.

Der Lade-Widerstand R10 ändert abhängig von der Umgebungstemperatur T, seinen Widerstandswert, so dass sich dadurch die Auflade und Entladezeit des ersten und zweiten Energiespeichers C1, C4, C2 jeweils so verändert, dass sich in der Folge die Zykluszeit und die Amplituden der von der Schaltungsanordnung erzeugten zyklischen Stromimpulse I1, ...In entsprechend ändert, wie dies beispielhaft in den Figuren 2 und 3 für zwei unterschiedliche Temperaturen dar gestellt ist.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht, so dass statt einem Temperaturwächter z. B. auch andere Sensoren verwendet werden könnten, wie z. B. ein Feuchtigkeitsfühler.

## Patentansprüche

1. Schaltungsanordnung (1) zum Erzeugen zyklisch aufeinanderfolgender Stromimpulse (I1, ...In) an zu reinigenden Kontakten (K1, K2) eines Sollwertwächters, der zum kontinuierlichen Abfragen eines zu überwachenden Sollwertsignals (V1) einen Signalstromkreis mit einem Widerstand R1 ausbildet und der Widerstand R1 das Verhalten eines Schaltwächters aufweist, der sich im Sollbereich eines zu überwachenden Sollwertes im sperrenden hochohmigen Zustand und außerhalb dieses Sollbereichs in einem einen Steuerstrom durchlassenden niederohmigen Zustand befindet, wobei die Schaltungsanordnung (1) mit dem Signalstromkreis integriert ausgebildet ist und wobei die Kontakte (K1, K2) mit Hilfe von zyklischen Stromimpulsen (I1, ...In) gereinigt werden und die zyklischen Stromimpulse (I1, ... In) zeitgleich mit der Signalabfrage des Sollwertes im Signalstromkreises erzeugt werden, **dadurch gekennzeichnet, dass** die Schaltungsanordnung (1) ferner folgende Komponenten aufweist:
a. einen Komparator (U1),
b. einen Mosfet (M1) dessen Steueranschluss mit dem Ausgang des Komparators (U1) verbunden ist, um abhängig von der angelegten Spannung am Komparator (U1) den Mosfet (M1) durchzuschalten,
c. einen ersten aufladbaren Energiespeicher (C1, C4) mit einem ersten Anschluss zwischen dem Widerstand R1 und dem Eingang des Optokopplers (U2) und einem zweiten Anschluss, der sowohl mit zwei in Parallelschaltung verbundenen Lade-Widerständen R6, R10 als auch mit dem Ausgang des Mosfets (M1) verbunden ist,
d. einen zweiten aufladbaren Energiespeicher (C2) der an einem Anschluss mit dem Komparator (U1) und an dem anderen Anschluss mit einem Ladewiderstand R5 verbunden ist,
e. wobei der Lade-Widerstand R10 abhängig von wenigstens einem eine Umgebungsbedingung repräsentierenden Messwert (T), seinen Widerstandswert ändert, so dass sich dadurch die Auflade und Entladezeit des ersten und /oder zweiten Energiespeichers (C2) jeweils so verändert, dass sich in der Folge die Zykluszeit und/oder die Amplituden der von der Schaltungsanordnung erzeugten zyklischen Stromimpulse (I1, ...In) entsprechend ändert.

2. Schaltungsanordnung (1) nach Anspruch 1, wobei im Signalstromkreis (SI) der Widerstand R1 vor dem Eingang eines Optokoppler (U2) geschaltet ist und bei Durchlass eines Steuerstroms einen im Optokoppler (U2) integrierten den Schaltkreis (SK) durchschaltenden Fototransistor (F) mittels der LED des Optokopplers (U2) durchsteuert.

3. Schaltungsanordnung (1) nach Anspruch 2, **dadurch gekennzeichnet, dass** im Schaltkreis (SK) ein erster Widerstand R7 und dazu in Serie ein Mess-Widerstand R11 integriert ist und eine Messvorrichtung vorgesehen ist, um aus dem Messwert des Stroms oder der korrespondierenden Spannung an dem Mess-Widerstand R11 den Durchlasszustand oder den Sperrzustand des Widerstands R1 zu ermitteln.

4. Schaltungsanordnung (1) nach Anspruch 1, **dadurch gekennzeichnet, dass** der Lade-Widerstand R10 den Widerstand eines Sensors darstellt, vorzugsweise eines Temperatursensors oder eines Feuchtesensors.

5. Schaltungsanordnung (1) nach einem der vorhergehenden Ansprüche, **dadurch gekennzeichnet, dass** bei ansteigendem Messwert (T) der Lade-Widerstand R10 abnimmt und umgekehrt bei sinkendem Messwert (T) der Widerstand R10 zunimmt.

6. Schaltungsanordnung (1) nach einem der vorhergehenden Ansprüche, **dadurch gekennzeichnet, dass** die Schaltungsanordnung ferner folgende Konfiguration aufweist:
a. wenigstens ein Spannungsteiler aus den zwei Widerständen R3, R4 vorgesehen ist und der Mittelabgriff (Mi) des Spannungsteilers mit dem Eingang des Komparators (U1) verbunden ist und
b. der eine Widerstand R4 des Spannungsteilers mit dem Anschluss des zweiten aufladbaren Energiespeichers (C2) verbunden ist.

7. Schaltungsanordnung (1) nach einem der vorhergehenden Ansprüche, **dadurch gekennzeichnet, dass** der erste und zweite aufladbare Energiespeicher (C1, C4 und C2) als Kondensatoren ausgebildet ist oder sind.

8. Verfahren zum Erzeugen zyklisch aufeinanderfolgender Stromimpulse (I1, ...In) an zu reinigenden Kontakten eines Sollwertwächters mit einer Schaltungsanordnung (1) nach einem der Ansprüche 1 bis 7, wobei sich die Zykluszeit und/oder die Amplituden der von der Schaltungsanordnung (1) erzeugten zyklischen Stromimpulse (I1, ...In) Abhängig von einem eine Umgebungsbedingung repräsentierenden Messwert, der mittels eines Sensors (R10) erfasst wird, ändert.

9. Verfahren nach Anspruch 8, wobei im Fall, dass ein Strom über die LED des Optokopplers (U2) bei Durchlass des Widerstands R1 fließt, diese den Fototransistor (F) durchsteuert, wodurch der Leitungszweig im Schaltkreis (SK), umfassend die Widerständen R7, R11 von Strom durchflossen wird und dadurch am Widerstand (R11) mittelbar die Durchlass- oder Sperrstellung des Widerstands (R1) detektiert wird, wobei über Lade-Widerstände R5, R6, R10 zwei voneinander getrennte aufladbare elektrische Energiespeicher (C1, C4 und C2) jeweils aufgeladen werden und durch Änderung des veränderlichen Lade-Widerstands R10 in Abhängigkeit einer Umgebungsbedingung der jeweilige Lade-Widerstand des ersten Energiespeichers (C1, C4) stärker beeinflusst wird, als der Lade-Widerstand R5 des zweiten Energiespeichers (C2), welcher ausgebildet ist die Periodendauer der Stromimpulse (11, ...In) zu bestimmen, wobei bei abnehmendem Lade-Widerstand R6, R10 aufgrund der sich ändernden Umgebungsbedingung der erste Energiespeicher (C1, C4) vor dem Entladevorgang über den Widerstand R1 auf eine vergleichsweise höhere Spannung aufgeladen wird, bis der zweite Energiespeicher (C2) die Refrenzspannung, die mit einem Spannungsteiler gebildet aus den Widerständen R3, R4 für den Komparator (U1) eingestellt wird, erreicht und bei Überschreiten der Spannungshöhe am Energiespeicher (C2) im Aufladeprozess der Referenzspannung des Komparators (U1) der Ausgang des Komparators (U1) auf High-Pegel-Höhe gezogen wird, wodurch ein damit verbundener Mosfet (M1) durchgesteuert wird und dadurch wiederum der erste Energiespeicher (C1, C4) zur Erzeugung eines Stromimpulses direkt über den Widerstand R1 entladen wird.

10. Verfahren nach Anspruch 9, wobei die überprüfte Umgebungsbedingung die Umgebungstemperatur ist, wobei bei steigender Umgebungstemperatur der erste Energiespeicher (C1, C4), vorzugsweise gebildet aus zwei parallel geschalteten Kondensatoren, auf einen vergleichsweise zu einer niedrigeren Umgebungstemperatur weiter erhöhten Spannungspegel bei gleichzeitig verkürzter Periodendauer aufgeladen wird, wodurch die Anzahl der Entladevorgänge über den Widerstand R1 pro Zeitintervall erhöht wird, was zu einer kürzeren Zykluszeit der zur Reinigung der Kontakte erzeugten Stromimpulse (I1, ... In) führt.

## Claims

1. A circuit arrangement (1) for generating cyclically successive current pulses (I1, ...In) at contacts (K1, K2) to be cleaned of a setpoint monitor, which forms a signal circuit with a resistor R1 for continuously querying a setpoint signal (V1) to be monitored, and the resistor R1 has the behavior of a switching monitor which is in the blocking high-impedance state in the target range of a setpoint to be monitored and in a low-impedance state that allows a control current to pass outside this target range, wherein the circuit arrangement (1) is designed to be integrated with the signal circuit and wherein the contacts (K1, K2) are cleaned with the aid of cyclic current pulses (11, ... In) and the cyclic current pulses (I1, ...In) are generated simultaneously with the signal query of the setpoint in the signal circuit, **characterized in that** the circuit arrangement (1) further comprises the following components:
a. comparator (U1),
b. a MOSFET (M1) whose control terminal is connected to the output of the comparator (U1) in order to switch the MOSFET (M1) through as a function of the voltage applied to the comparator (U1),
c. a first rechargeable energy storage device (C1, C4) with a first terminal connecting the resistor R1 and the input of the optocoupler (U2) and a second terminal which is connected both to two charging resistors R6, R10 connected in parallel and to the output of the MOSFET (M1),
d. a second rechargeable energy storage device (C2) which is connected at one terminal to the comparator (U1) and at the other terminal to a charging resistor R5,
e. wherein the charging resistor R10 changes its resistance value as a function of at least one measured value (T) representing an environmental condition, so that the charging and discharging time of the first and/or second energy storage device (C2) changes in each case such that the cycle time and/or the amplitudes of the cyclic current pulses (I1, ...In) generated by the circuit arrangement subsequently change accordingly.

2. The circuit arrangement (1) according to claim 1, wherein, in the signal circuit (SI), the resistor R1 is connected upstream from the input of an optocoupler (U2) and, upon passage of a control current, turns on a phototransistor (F) integrated into the optocoupler (U2) which switches the circuit (SK) through by means of the LED of the optocoupler (U2).

3. The circuit arrangement (1) according to claim 2, **characterized in that** a first resistor R7 and a measuring resistor R11 in series therewith are integrated into the circuit (SK), and a measuring device is provided in order to determine the conducting state or the blocking state of the resistor R1 from the measured value of the current or the corresponding voltage at the measuring resistor R11.

4. The circuit arrangement (1) according to claim 1, **characterized in that** the charging resistor R10 represents the resistance of a sensor, preferably of a temperature sensor or humidity sensor.

5. The circuit arrangement (1) according to any one of the preceding claims, **characterized in that**, as the measured value (T) increases, the charging resistance R10 decreases and, conversely, as the measured value (T) decreases, the resistance R10 increases.

6. The circuit arrangement (1) according to any one of the preceding claims, **characterized in that** the circuit arrangement also has the following configuration:
a. at least one voltage divider comprising the two resistors R3, R4 is provided, and the center tap (Mi) of the voltage divider is connected to the input of the comparator (U1), and
b. one resistor R4 of the voltage divider is connected to the terminal of the second rechargeable energy storage device (C2).

7. The circuit arrangement (1) according to any one of the preceding claims, **characterized in that** the first and second rechargeable energy storage devices (C1, C4 and C2) are embodied as capacitors.

8. A method for generating cyclically successive current pulses (I1, ...In) at contacts to be cleaned of a setpoint monitor with a circuit arrangement (1) according to any one of claims 1 to 7, wherein the cycle time and/or the amplitudes of the cyclic current pulses (I1, ...In) generated by the circuit arrangement (1) change as a function of a measured value representing an ambient condition, which is detected by means of a sensor (R10).

9. The method according to claim 8, wherein, in the event that a current flows through the LED of the optocoupler (U2) when the resistor R1 is conducting, the LED turns the phototransistor (F) on, whereby the line branch in the circuit (SK), comprising the resistors R7, R11, is flowed through by current and the conducting or blocking position of the resistor (R1) is thereby indirectly detected at the resistor (R11), wherein two separate rechargeable electrical energy stores (C1, C4 and C2) are each charged via charging resistors R5, R6, R10 and, by changing the variable charging resistor R10 as a function of an environmental condition, the respective charging resistor of the first energy store (C1, C4) is influenced more strongly than the charging ressistor R5 of the second energy store (C2), which is designed to determine the period duration of the current pulses (I1, ...In), wherein, as the charging resistance R6, R10 decreases due to the changing ambient conditions, the first energy storage device (C1, C4) is charged to a comparatively higher voltage via the resistor R1 before the discharge process until the second energy storage device (C2) reaches the reference voltage, which is set for the comparator (U1) using a voltage divider formed from the resistors R3, R4, and when the voltage level at the energy storage device (C2) is exceeded in the charging process of the reference voltage of the comparator (U1), the output of the comparator (U1) is raised to a high level, whereby a connected resistor (M1) is turned on and, in turn, the first energy storage device (C1, C4) is discharged directly via the resistor R1 to generate a current pulse.

10. The method according to claim 9, wherein the ambient condition checked is the ambient temperature, wherein, when the ambient temperature rises, the first energy storage device (C1, C4), preferably formed from two capacitors connected in parallel, is charged to a voltage level which is further increased compared to a lower ambient temperature with a simultaneously shortened period duration, whereby the number of discharge processes via the resistor R1 per time interval is increased, resulting in a shorter cycle time of the current pulses (I1, ... In) generated to clean the contacts.

## Revendications

1. Agencement de circuit (1) permettant de produire des impulsions de courant (I1, ... In) se succédant de manière cyclique au niveau des contacts (K1, K2) à nettoyer d'un contrôleur de valeur théorique qui réalise un circuit de signal avec une résistance R1 pour l'interrogation continue d'un signal de valeur théorique (V1) à surveiller, et la résistance R1 présente le comportement d'un contrôleur de commutation qui, dans la plage théorique d'une valeur théorique à surveiller, se trouve à l'état à haute impédance bloqué, et à l'extérieur de cette plage théorique, se trouve dans un état à basse impédance laissant passer un courant de commande, dans lequel l'agencement de circuit (1) est réalisé en étant intégré avec le circuit de signal, et dans lequel les contacts (K1, K2) sont nettoyés à l'aide d'impulsions de courant cycliques (I1, ... In) et les impulsions de courant cycliques (I1, ... In) sont produits en même temps que l'interrogation de signal de la valeur théorique dans le circuit de signal, **caractérisé en ce que** l'agencement de circuit (1) présente en outre les composants suivants :
a. un comparateur (U1),
b. un MOSFET (M1) dont la borne de commande est reliée à la sortie du comparateur (U1) afin de connecter le MOSFET (M1) en fonction de la tension appliquée au comparateur (U1),
c. un premier accumulateur d'énergie rechargeable (C1, C4) pourvu d'une première borne entre la résistance R1 et l'entrée de l'optocoupleur (U2) et d'une deuxième borne qui est reliée à la fois à deux résistances de charge R6, R10 reliées en connexion parallèle et à la sortie du MOSFET (M1),
d. un deuxième accumulateur d'énergie rechargeable (C2) qui est à une borne relié au comparateur (U1) et à l'autre borne à une résistance de charge R5,
e. dans lequel la résistance de charge R10 fait varier sa valeur de résistance en fonction d'au moins une valeur de mesure (T) représentant une condition environnementale de sorte que le temps de charge et de décharge du premier et/ou du deuxième accumulateur d'énergie (C2) varie respectivement de telle sorte que par la suite le temps de cycle et/ou les amplitudes des impulsions de courant cycliques (I1, ... In) produites par l'agencement de circuit varient de manière correspondante.

2. Agencement de circuit (1) selon la revendication 1, dans lequel, dans le circuit de signal (SI), la résistance R1 est montée devant l'entrée d'un optocoupleur (U2), et lors du passage d'un courant de commande, amorce pleinement un phototransistor (F) intégré dans l'optocoupleur (U2) et connectant le circuit de commutation (SK), au moyen de la LED de l'optocoupleur (U2).

3. Agencement de circuit (1) selon la revendication 2, **caractérisé en ce qu'**une première résistance R7 et en série avec celle-ci une résistance de mesure R11 sont intégrées dans le circuit de commutation (SK), et un dispositif de mesure est prévu pour établir à partir de la valeur de mesure du courant ou de la tension correspondante au niveau de la résistance de mesure R11 l'état de passage ou l'état de blocage de la résistance R1.

4. Agencement de circuit (1) selon la revendication 1, **caractérisé en ce que** la résistance de charge R10 représente la résistance d'un capteur, de préférence d'un capteur de température ou d'un capteur d'humidité.

5. Agencement de circuit (1) selon l'une quelconque des revendications précédentes, **caractérisé en ce que** la résistance de charge R10 diminue avec une valeur de mesure croissante (T), et inversement la résistance R10 augmente avec une valeur de mesure décroissante (T).

6. Agencement de circuit (1) selon l'une quelconque des revendications précédentes, **caractérisé en ce que** l'agencement de circuit présente en outre la configuration suivante :
a. au moins un diviseur de tension composé de deux résistances R3, R4 est prévu, et la prise médiane (Mi) du diviseur de tension est reliée à l'entrée du comparateur (U1), et
b. ladite une résistance R4 du diviseur de tension est reliée à la borne du deuxième accumulateur d'énergie rechargeable (C2).

7. Agencement de circuit (1) selon l'une quelconque des revendications précédentes, **caractérisé en ce que** le premier et le deuxième accumulateur d'énergie rechargeable (C1, C4 et C2) sont réalisés en tant que condensateurs.

8. Procédé permettant de produire des impulsions de courant (I1, ... In) se succédant de manière cyclique au niveau des contacts à nettoyer d'un contrôleur de valeur théorique, comprenant un agencement de circuit (1) selon l'une quelconque des revendications 1 à 7, dans lequel le temps de cycle et/ou les amplitudes des impulsions de courant (I1, ..., In) cycliques produites par l'agencement de circuit (1) varient en fonction d'une valeur de mesure représentant une condition environnementale et qui est détectée au moyen d'un capteur (R10).

9. Procédé selon la revendication 8, dans lequel au cas où un courant circule à travers la LED de l'optocoupleur (U2) en cas de passage de la résistance R1, celle-ci amorce pleinement le phototransistor (F), de sorte que la branche de ligne dans le circuit de commutation (SK), comprenant les résistances R7, R11, est traversée par le courant et de ce fait la position de passage ou de blocage de la résistance (R1) est détectée indirectement, dans lequel deux accumulateurs d'énergie électrique (C1, C4 et C2) pouvant être chargées séparément l'un de l'autre par des résistances de charge R5, R6, R10 sont respectivement chargés, et une variation de la résistance de charge variable R10 est influencée en fonction d'une condition environnementale de la résistance de charge respective du premier accumulateur d'énergie (C1, C4) plus fortement que la résistance de charge R5 du deuxième accumulateur d'énergie (C2) qui est réalisé pour déterminer la durée de période des impulsions de courant (I1, ... In), dans lequel, avec une résistance de charge R6, R10 décroissante en raison de la condition environnementale variable, le premier accumulateur d'énergie (C1, C4) est chargé avant l'opération de décharge à travers la résistance R1 jusqu'à une tension comparativement supérieure, jusqu'à ce que le deuxième accumulateur d'énergie (C2) atteigne la tension de référence qui est réglée par un diviseur de tension formé des résistances R3, R4 pour le comparateur (U1), et en cas de dépassement du niveau de tension à l'accumulateur d'énergie (C2) dans le processus de charge de la tension de référence du comparateur (U1), la sortie du comparateur (U1) est amenée à la hauteur du niveau haut, de sorte qu'un MOSFET (M1) relié à celle-ci est amorcé pleinement et de ce fait à son tour le premier accumulateur d'énergie (C1, C4) est déchargé pour produire une impulsion de courant directement à travers la résistance R1.

10. Procédé selon la revendication 9, dans lequel la condition environnementale vérifiée est la température ambiante, dans lequel avec une température ambiante croissante, le premier accumulateur d'énergie (C1, C4), de préférence formé par deux condensateurs montés en parallèle, est chargé jusqu'à un niveau de tension encore plus élevé en comparaison avec une température ambiante inférieure avec une durée de période raccourcie en même temps, de sorte que le nombre des opérations de décharge à travers la résistance R1 par intervalle de temps augmente ce qui conduit à un temps de cycle plus court des impulsions de courant (I1, ... In) produites pour le nettoyage des contacts.
